# FASCICULE DE BREVET EUROPEEN

(11) **EP 0 030 480 B1**
(45) Date de publication et mention de la délivrance du brevet: **08.05.1985**
(21) Numéro de dépôt: 80401155.9
(22) Date de dépôt: 05.08.1980
(51) Int. Cl.: E02B 11/00, A01G 25/06

(54) **Masse drainante, irrigante et dispersante**
Material zum Dränieren, Bewässern und Verteilen
Draining, irrigating and dispersing material

(30) Priorité: 11.12.1979 FR 7930298; 03.07.1980 FR 8014849
(43) Date de publication de la demande: 17.06.1981
(73) Titulaire: Minvielle, Monique Lucie Suzanne née Fauvel, F-75007 Paris (FR); Mazoin, Albert Henri Félix, F-24570 Condat sur Vezere Dordogne (FR); Brun, Robert Pierre, F-33120 Arcachon Gironde (FR); Chevanne, Sylvain Victor Louis, F-95450 Themericourt Val d'Oise (FR); See, Jacques Léon Alexandre, Neuilly-sur-Seine Hauts de Seine (FR)
(72) Inventeur: Minvielle, Monique Lucie Suzanne née Fauvel, F-75007 Paris (FR); Mazoin, Albert Henri Félix, F-24570 Condat sur Vezere Dordogne (FR); Brun, Robert Pierre, F-33120 Arcachon Gironde (FR); Chevanne, Sylvain Victor Louis, F-95450 Themericourt Val d'Oise (FR); See, Jacques Léon Alexandre, Neuilly-sur-Seine Hauts de Seine (FR)
(74) Mandataire: Madeuf, Claude Alexandre Jean

## Description

La présente invention concerne le drainage des sols au moyen d'une masse poreuse qui peut être mise en oeuvre également pour réaliser l'irrigation.

En effet, de par sa réalisation, la masse de l'invention permet de maintenir une grande perméabilité à un sol dans lequel elle est enfouie et, étant donné que cette masse peut être disposée de façon absolument quelconque, les fonctions de drainage ou d'irrigation et d'allègement peuvent être remplies sans difficulté. La masse de l'invention présente la particularité d'être très difficile à colmater de sorte qu'elle peut conserver très longtemps ses propriétés lorsqu'elle est dispersée dans le sol.

Un autre avantage de la masse de l'invention réside dans le fait que les éléments qui la constituent permettent des raccords et des déviations en tous sens et éventuellement avec d'autres dispositifs de drainage lorsqu'ils sont disposés dans une tranchée.

La masse drainante de l'invention pallie aussi le problème bien connu des spécialistes qui utilisent des tubes de drainage perforés dans les trous desquels les racines pénètrent et prolifèrent en formant ce qu'ils dénomment des "queues de renard".

Lorsque la mass de l'invention est utilisée au contraire pour l'irrigation, notamment pour des cultures sur dalles, elle constitue une sorte de litière souterraine souple pouvant être alimentée en eau par des conduits débouchant de la dalle. La compressibilité de la masse fait que l'eau tend à être répartie et à remonter par capillarité sous l'effet de la pression de la terre. La mass assure aussi une circulation d'air notamment si des trous d'aération sont prévus dans la dalle de support, ce qui est très favorable à la vie des cultures.

D'autre part, lorsque les éléments constitutifs de la masse sont dispersés à l'intérieur de la terre à l'occasion d'un labour profond, ils contribuent à un allègement de densité du terrain en formant, à l'instar des "tunnels" creusés par les vers de terre, des conduits d'aération, de circulation et d'irrigation multiples favorisant les cultures et la répartition des engrais.

A cet égard, ces éléments peuvent être avantageusement chargés d'engrais lors de leur dispersion dans le terrain en devenant ainsi un véhicule progressif pour ces produits.

La technique antérieure a fait connaître par le brevet US-A-3 233 414 un ensembles de drainage qui est constitué par des corps creux tubulaires de section circulaire qui sont disposés en vrac pour prendre appui directement les uns contre les autres, ces éléments tubulaires creux étant recouverts par un écran poreux au-dessus duquel est étendue une couche de terrain meuble.

Dans cette réalisation, les éléments tubulaires creux qui sont recouverts par un écran perméable forment une sorte de conduit ou de nappe pouvant contenir une quantité d'eau qui dépend de l'épaisseur de ladite nappe. Cette réalisation permet, en particulier, d'assurer un bon drainage lorsque la couche de terre placée au-dessus des éléments creux est très humide. Cependant, les particules de la couche se trouvant au-dessus de l'écran poreux tendent rapidement à colmater celui-ci et, par conséquent, cette disposition présente les mêmes inconvénients que les conduits perforés qui sont utilisés habituellement pour le drainage de terrains.

Dans le brevet ci-dessus, la disposition qui vient d'être rappelée n'est d'ailleurs mise en oeuvre que le long de rangées séparées les unes des autres, ce qui fait que les éléments creux constituent en fait essentiellement des éléments de remplissage poreux d'un conduit.

Le brevet US-A-3 797 250 a fait connaître un autre dispositif pour absorber du liquide par capillarité, ce dispositif comportant un grand nombre de conduits capillaires qui sont assemblés en faisceaux dans une enveloppe. Les conduits sont de section circulaire et il en est de même de l'enveloppe. Le dispositif suivant ce brevet permet théoriquement d'absorber par effet capillaire une quantité de liquide correspondant au volume interne des conduits empilés et, le cas échéant, de restituer ce liquide.

Les dispositifs des publications antérieurs ci-dessus ne permettant pas du tout de solutionner le problème exposé dans ce qui précède car ni l'une, ni l'autre des deux solutions évoquées ne permettant d'alléger en aucune manière des terres compactes et peu perméables et l'effet qu'ils procurent est de toute façon limité au voisinage immédiat du lieu où ils se trouvent.

Au contraire, l'invention, par sa mise en oeuvre, permet de traiter de grandes surfaces de terrain pour en améliorer les propriétés sans qu'il y ait des zones qui soient privilégiées par rapport à d'autres zones.

L'invention a pour objet une masse pour le drainage ou l'irrigation et l'allègement de sols divers selon la revendication 1.

Diverses autres caractéristiques de l'invention ressortent d'ailleurs des revendications depen- dantes 214.

Des formes de réalisation de l'objet de l'invention sont représentées, à titre d'exemples non limitatifs, au dessin annexé.
La fig. 1 est une perspective d'un élément creux pour la réalisation de la masse drainante ou d'irrigation de l'invention.
La fig. 2 est une coupe schématique illustrant une masse drainante formée en tranchées.
Les figs. 3 à 5 sont des perspectives d'autres modes de réalisation des éléments creux pour la constitution de la masse drainante ou d'irrigation de l'invention.
La fig. 6 est une perspective d'un élément de drainage et d'irrigation conformément à l'invention, en position ouverte.
La fig. 7 est une perspective du même élément en position fermée.
La fig. 8 est une perspective d'une variante de réalisation de l'élément de drainage et d'irrigation.
La fig. 9 est une élévation illustrant un autre développement de l'invention.
La fig. 10 est une perspective d'un élément creux particulier.
Les figs. 11 à 14 sont des perspectives de variantes d'un autre développement de l'invention.

La fig. 1 illustre un élément creux 1 dont la longueur peut varier dans des proportions relativement importantes par rapport à son diamètre. Cependant un rapport longueur/diamètre compris entre 1 et 2, et 1 et 10 apparaît particulièrement approprié, le diamètre étant compris de préférence entre 2 et 20 mm. L'épaisseur de paroi du corps creux 1 peut varier aussi dans une large mesure afin que certains éléments creux soient plus rigides que d'autres.

Pour réaliser une masse drainahte, on forme dans le sol une tranchée 2, telle que la tranche illustrée à la fig. 2, et on dispose en vrac les éléments creux dans ladite tranchée. Il est avantageux que lesdits éléments creux présentent des caractéristiques différentes au point de vue longueur et diamètre pour qu'ils s'enchevêtrent et se déforment plus ou moins.

Pour constituer la masse drainante, il est supplémentairement avantageux que les éléments creux ne soient pas tous de même forme ou bien que leur forme soit adaptée en fonction des résultats particuliers à obtenir.

La fig. 3 illustre une première variante d'un élément creux tubulaire 4 qui délimite un conduit médian 5 et des conduits périphériques 6 séparés les uns des autres par des espaces 7.

En coupe, les conduits périphériques 6 présentent sensiblement la forme de la lettre 0 afin que l'embouchure des espaces 7 présentent une largeur 1 notablement inférieure à la largeur L desdits conduits en forme de Q.

De cette façon, les éléments creux de la fig. 3 présentent une grande souplesse de paroi jusqu'au moment où les bords de deux conduits en forme de 0 viennent en contact, ce qui rigidifie alors l'élément qui n'est pas écrasé complètement. De plus, l'ouverture des espaces 7 fait que deux éléments ne peuvent pas s'interpénétrer mutuellement et on est ainsi assuré d'un bon drainage ou d'une bonne irrigation.

A la fig. 4, les éléments creux 8 sont constitués par des corps de forme sphérique ou approximativement sphérique, percés d'un ou plusieurs conduits 9. Ces corps creux de faible dimension, quelques millimètres de diamètre, constituent des petits réservoirs retenant l'eau par capillarité dans les conduits 9 tout en formant des cales entre les autres éléments creux.

A la fig. 5, l'élément creux, désigné par 100, présente la forme d'un diabolo avec un canal longitudinal 11, une rainure médiane 12 et un second canal transversal 11a; là encore on obtient une rétention de l'eau par capillarité dans les canaux 11 et 11a et éventuellement dans la rainure 12 tout en faisant qu'une masse d'éléments creux de cette forme ne puisse pas constituer un block compact.

La fig. 6 illustre un élément creux 20 fabriqué en matière plastique, par exemple par moulage, qui est constitué par deux demi-sphères 21,22 reliées par un segment de liaison 23 formant charnière. Les demi-sphères 21, 22 comportent des moyens d'emboîtement mutual 24, 25 assurant leur verrouillage lorsqu'elles sont juxtaposées après pliage du segment 23.

Dans l'exemple représenté, les moyens d'emboîtement 24, 25 s'étendent seulement sur une partie de la périphérie des demi-sphères 21, 22 et sont. respectivement constitués par un élément femelle et une élément mâle. Ces éléments pourraient être constitués aussi bien par des crochets s'étendant sur toute la périphérie des deux demi-sphères.

Au moins l'une des deux demi-sphères, dans l'exemple représenté la demi-sphère 21, présente des encoches 26 faisant que, lorsque lesdites demi-sphères sont assemblées, elles délimitent des trous de communication.

L'une des demi-sphères, en l'occurrence la demi-sphère 21, comporte depuis son fond un tube 27. La longueur du tube 27 est au moins égale au diamètre des demi-sphères et, de préférence, supérieure et ce tube est destiné à passer à travers un trou 28 de l'autre demi-sphère lorsque celle-ci est repliée comme illustré par la fig. 7. L'extrémité 27₁ du tube 27 présente avantageusement des découpes longitudinales 29 facilitant l'introduction dans le trou 28 et assurant une communication capillaire entre l'intérieur du tube 27 qui est creux et l'intérieur de la sphère.

Il est avantageux, dans certains cas, que les éléments sphériques soient de diamètre différent ou que les tubes 27 fassent plus ou moins saillie, ce qui assure une répartition hétérogène des éléments dans la terre dans laquelle ils sont ensuite enfouis.

Les éléments creux sphériques servent à la rétention ou au drainage d'une certaine quantité d'eau puisque leur intérieur est creux et, par ailleurs, de l'eau peut circuler ou être retenue dans le tube 27. Dans le cas de l'irrigation d'un sol et après arrosage de celui-ci les sphères sont remplies de même que les tubes et l'eau est ensuite redistribuée à la terre, mais de façon progressive. En effet, l'eau peut s'écouler tout d'abord plus facilement à partir de l'intérieur du tube et, ensuite, c'est l'eau contenue dans la sphère qui est progressivement répartie en passant par les encoches 26 et/ou éventuellement les fentes 29 et l'intérieur du tube.

Par ailleurs, les volumes de terre qui séparent les différentes sphères enfouies présentent des formes irrégulières faisant que l'eau est également plus facilement retenue dans la terre même lorsque celle-ci contient les éléments sphériques décrits dans ce qui précède.

Les éléments sphériques de rétention d'eau sont également efficaces pour le drainage. En effet, lorsqu'ils sont enfouis dans un terrain qui est saturé d'eau, l'eau tend à remplir les sphères, ce qui favorise ensuite l'assèchement des volumes de terre qui séparent lesdites sphères puisque ces volumes de terre ne sont plus saturés d'eau lorsque les sphères sont remplies, et ensuite l'eau contenue par les sphères est restituée progressivement au terrain au fur et à mesure de son assèchement. Par ailleurs, si la densité des sphères est grande dans un terrain, l'écoulement de l'eau est favorisé du fait de la présence des tubes 27 qui constituent des drains successifs.

Les éléments de drainage et d'irrigation en forme de sphères peuvent être réalisés d'autres façons que celles qui viennent d'être décrites; par exemple comme représentées à la fig. 9, il est possible de mouler deux demi-sphères 21a, 22a dont l'une au moins présente des encoches 26a sur son bord.

Suivant la fig. 9 chaque demi-sphère comporte un segment de tube 27a, 27b, ces segments étant prévus pour être emboîtés l'un dans l'autre. De cette façon, on peut supprimer les moyens d'emboîtement mutual 24, 25 décrits dans ce qui précède.

Le mot "sphère" a été utilisé dans ce que précède car il décrit bien l'aspect général externe de l'élément de drainage et d'irrigation. Cependant, on peut, si on le désire, utiliser des éléments représentant de facettes et/ou des saillies externes faisant que deux éléments de drainage et d'irrigation ne peuvent pas être accolés l'un contre l'autre.. C'est ce qui est représenté à la fig. 9 qui montre des saillies 29 formées en différents points des demi-sphères 21, 22, ces saillies étant avantageusèment creuses pour servir elles-mêmes à la rétention d'eau.

Les éléments creux décrits ci-dessus et quelle que soit leur forme sont fabriqués en matière plastique synthétique on non et de préférence biodégradable, par exemple en papier, en carton ou autre matière végétale, par exemple de la tourbe. La matière utilisée pour la formation des éléments est également liée, s'il y a lieu, aux moyens de produits biodégradables, par exemple des colles végétales ou animales. Il est possible aussi, pour fabriquer les tubes, d'utiliser des matières minérales, par exemple du sable lié par des colles biodégradables.

Une autre façon de réaliser les éléments consiste, comme l'illustre la fig. 10, à utiliser des cartons ondulés, éventuellement de récupération, et de les découper pour qu'ils délimitent des éléments creux d'étendue pouvant varier.

Un développement consist à imprégner les matières utilisées à la formation des éléments de produits fertilisants divers, notamment d'engrais.

La composition des éléments peut varier en fonction, non seulement de la nature des terres dans lesquelles les éléments doivent être enfouis mais encore de la nature des plantations devant être effectuées ou des végétaux déjà plantés. Etant donné la nature biodégradable de la matière constituant les éléments ou au moins le liant, assurant la cohésion des matières minérales utilisées et se rapprochant de la nature d'un sol naturel, il apparaît que la masse des éléments tubulaires qui est enfouie dans le sol se détruit progressivement et il en résulte un allègement progressif du sol et une fertilisation de celui-ci lorsque des engrais sont supplémentairement ajoutés.

Les fig. 11 à 14 illustrent un autre développement suivant lequel les éléments creux peuvent indifféremment être réalisés en matière biodégradable ou non.

Suivant la fig. 11, un élément tubulaire creux 13, cylindrique ou d'une autre forme, et muni d'une collerette 14.

Suivant le fig. 12, l'élément tubulaire creux 15 présente des ailettes 16 rectilignes ou courbes.

Suivant la fig. 13, plusieurs éléments tubulaires creux 17 sont réunis, à distance les uns des autres, par une collerette 18 qui, de préférence, n'est pas circulaire mais délimite des échancrures 18a faisant que des chicanes sont formées même lorsque plusieurs éléments sont accolés.

Suivant la fig. 14, l'élément comporte plusieurs, par exemple trois, tubes 19 réunis entre eux et présentant chacun la forme d'un diabolo.

Toutes les dispositions décrites ci-dessus font apparaître des moyens qui empêchent que les éléments creux puissent être accolés directement les uns contre les autres de sorte qu'ils constituent une masse moussante de faible densité qui améliore particulièrement les qualités de drainage ou d'irrigation du sol dans lequel les éléments creux sont enfouis.

Il est souvent avantageux d'utiliser des éléments creux de diverses natures, notamment des éléments creux dont le liant biodégradable présente une durée de vie variable.

Il a été trouvé tout particulièrement avantageux, pour constituer la masse drainante ou d'irrigation, de mélanger les différents éléments décrits dans ce qui précède pour que leurs qualités respectives s'additionnent en faisant que cette masse soit poreuse et souple. Bien que cela ne soit pas représente, il est possible également de mélanger à la masse des éléments creux, du sable, voire de la terre.

## Revendications

1. Masse pour le drainage ou l'irrigation et l'allègement de sols divers constituée par des éléments creux 1, 6, 8, 20, ouverts à leurs extrémités, délimitant des passages capillaires 5, 7, 9, 11, 27 ou 29 ou semicapillaires, lesdits éléments creux étant disposés en vrac, caractérisée en ce que lesdits éléments creux délimitent des passages capillaires ou semi- capillaires dont les dimensions sont comprises entre 2 et 20 millimètres et sont dispersés directement dans le sol pour occuper des positions irrégulières dans le sol en délimitant entre eux des espaces de formes et de dimensions diverses se combinant à leurs passages capillaires ou semi-capillaires.

2. Masse suivant la revendication 1, caractérisée en ce que les éléments creux sont fabriqués en matière végétalle, notamment cellulosique.

3. Masse suivant les revendications 1 et 2, caractérisée en ce que les éléments creux sont fabriqués en papier ou en carton, notamment en carton ondulé découpé.

4. Masse suivant la revendication 1, caractérisée en ce que les éléments creux sont fabriqués à partir de sable ou autre produit minéral compatible avec le sol et lié par un produit liant dégradable du genre colle végétale ou animale.

5. Masse suivant l'une des revendications 1 à 4, caractérisée en ce que les éléments creux sont imprégnés de produits fertilisants, notamment d'engrais divers déterminés en fonction de la nature du sol, de la nature des plantations à réaliser ou de la nature des végétaux déjà plantés.

6. Masse suivant l'une des revendications 1, à 4, caractérisée en ce que les éléments creux sont réalisés avec des liants biodégradables de durée de vie variable.

7. Masse suivant l'une des revendications 1 à 6, caractérisée en ce que les éléments creux présentent des épaisseurs de paroi différentes pour que leur souplesse respectvie soit variable.

8. Masse suivant la revendication 7, caractérisée en ce que chaque élément 20 se présente sous la forme d'une sphère délimitant des trous ou encoches 26 de communication, de sorte que chaque élément 20 forme à la fois un réservoir de liquide à l'intérieur de la sphère qui est creuse et un distributeur ou aspirateur de liquide par les trous ou encoches 26 de dimension capillaire ou semi-capillaire.

9. Masse suivant la revendication 7, caractérisée en ce que le tube 27 traversant l'élément en forme de sphère communique en 29 avec l'intérieur de cet élément.

10. Masse suivant la revendication 7, caractérisée en ce que chaque élément est constitué à partir de deux demi-sphères 21, 22 comportant des moyens 23, 24, 25 d'assemblage mutuel.

11. Masse suivant les revendications 7 et 10, caractérisée en ce que les moyens d'assemblage mutuel sont constitués, d'une part, par un élément 23 formant charnière et, d'autre part, par des organes mâle 25 et femelle 24.

12. Masse suivant les revendications 7 à 11, caractérisée en ce que les moyens d'assemblage mutuel sont constitués par des tubes 27a, 27b saillant de chaque demi-sphère et emboîtables l'un dans l'autre.

13. Masse suivant l'une des revendications 7 à 12 caractérisée par des saillies externes 30 empêchant que deux éléments puissent être accolés l'un contre l'autre.

14. Masse suîvant les revendications 7 et 13, caractérisée en ce que les saillies sont creuses et communiquent avec l'intérieur des éléments.

## Patentansprüche

1. Material zum Dränieren, Bewässern und Lockerung unterschiedlicher Böden, das aus an ihren Enden offenen Hohlelementen (1, 6, 8, 20) gebildet ist, die kapillare oder halbkapillare Durchgänge (5, 7, 9, 11, 27 oder 29) begrenzen, wobei diese Holeelemente in loser Schüttung angeordnet sind, dadurch gekennzeichnet, dass die Hohlelemente kapillare oder halbkapillare Durchgänge begrenzen, deren Abmessungen zwischen 2 und 20 mm liegen, und unmittelbar im Boden so verteilt werden, dass sie im Boden unregelmässige Stellungen einnehmen und zwischen sich Räume mit unterschiedlichen Formen und Abmessungen aussparen, die sich mit den kapillaren oder halbkapillaren Durchgängen kombinieren.

2. Material nach Anspruch 1, dadurch gekennzeichnet, dass die Hohlelemente ausgehend von pflanzlichen Materialien, insbesondere zellulosehaltigen Materialien gefertigt sind.

3. Material nach den Ansprüchen 1 und 2, dadurch gekennzeichnet dass die Hohlelemente aus Papier oder aus Karton, insbesondere aus beschnittenem Wallkarton, gefertigt sind.

4. Material nach Anspruch 1, dadurch gekennzeichnet dass die Hohlelemente ausgehend von Sand oder einem anderen mineralischen Produkt gefertigt sind, welches mit dem Boden verträglich ist und durch ein abbaubares Bindemittel gebunden ist, insbesondere durch einen pflanzlichen oder tierischen Kleber.

5. Material nach einem der Ansprüche 1 bis 4, dadurch gekennzeichnet, dass die Hohlelemente mit fruchtbar machenden Stoffen imprägniert sind, insbesondere mit verschiedenen Düngemitteln, die in Abhängigkeit von der Natur des Bodens, der zu realisierenden Bepflanzungen und der Natur der bereits vorhandenen Pflangen bestimmt sind.

6. Material nach einem der Ansprüche 1 bis 4, dadurch gekennzeichnet, dass die Hohlelemente mit biologisch abbaubaren Bindemitteln variabler Lebensdauer hergestellt sind.

7. Material nach einem der Ansprüche 1 bis 6, dadurch gekennzeichnet, dass die Hohlelemente unterschiedliche Wandstärken haben, so dass ihre jeweilige Nachgiebigkeit variabel ist.

8. Material nach Anspruch 7, dadurch gekennzeichnet dass jedes Element (20) in kugeliger Form Verbindungslöcher oder- kerben (26) begrenzt, so dass jedes Element gleichzeitig als Behälter für eine Flüssigkeit im Innern der hohlen Kugel und als Verteiler oder Absauger einer Flüssigkeit durch die kapillare oder halbkapillare Verbindungslöcher oder -kerben (26) ausgebildet ist.

9. Material nach Anspruch 7, dadurch gekennzeichnet dass das Rohr (27), welches das kugelige Element durchquert, bei (29) mit dem Innern dieses Elements in Verbindung steht.

10. Material nach Anspruch 7, dadurch gekennzeichnet, dass jedes Element ausgehend von zwei Halbkugeln (21, 22) gebildet ist, welche Mitteln (23, 24, 25) zur gegeseitigen Zusammenfügung aufweisen.

11. Material nach den Ansprüchen 7 und 10, dadurch gekennzeichnet, dass die gegenseitigen Zusammenfügungsmittel einerseits aus einem ein Scharnier bildenden Element (23) und andererseits aus männlichen und weiblichen Verbindungsorganen (25 bzw. 24) bestehen.

12. Material nach einem der Ansprüche 7 bis 10, dadurch gekennzeichnet, dass die Mittel zum gegenseitigen Zusammenfügen von Rohren (27a, 27b) gebildet sind, die aus jeder Halbkugel vorstehen und ineinander einsteckbar sind.

13. Material nach einem der Ansprüche 7 bis 12, gekennzeichnet durch äussere Vorsprünge (30), die verhindern, dass zwei Elemente aneinander haften können.

14. Material nach den Ansprüchen 7 und 13, dadurch gekennzeichnet, dass die Vorsprünge hohl sind und mit de Innern der Elemente in Verbindung stehen.

## Claims

1. Material for draining or irrigating and lightening various soils formed by hollow elements (1, 6, 8, 20) open at their ends, delimiting capillar or semi-capillar passages (5, 7, 9, 11, 27 or 29) said hollows elements being bulkly placed, characterized in that said hollow elements forms capillar or semi-capillar passages the dimensions of which are comprised between 2 and 20 millimeters and are dispersed directly into the soil for occupying irregular positions in the soil while delimiting therebetween spaces of various shapes and dimensions combining with their capillar or semi-capillar passages.

2. Material according to claim 1, characterized in that the hollow elements are manufactured in vegetable material, and particularly cellulosic material.

3. Material according to claims 1 and 2, characterized in that the hollow elements are manufactured in paper or in cardboard, and particularly in cut-out corrugated cardboard.

4. Material according to claim 1, characterized in that the hollow elements are manufactured from sand or other mineral product compatible with the soil and connected by a degradable bounding agent of the vegetable or animal glue type.

5. Material according to one of claims 1 to 4, characterized in that the hollow elements are impregnated with fertilizing products, and particularly with various fertilizers determined as a function of the nature of the soil, of the nature of the plantations to be made or of the nature of the plants already planted.

6. Material according to one of claims 1 to 4, characterized in that the hollow elements incorporate biodegradable bounding agents of variable life-time.

7. Material according to one of claims 1 to 6, characterized in that the hollow elements have different wall thicknesses in order that their respective flexibility is variable.

8. Material according to claim 7, characterized in that each element (20) has the shape of a sphere delimiting communication holes or notches (26), whereby each element (20) forms at one and the same time a liquid reservoir within the sphere which is hollow and a liquid dispenser or aspirator by the holes or notches (26) of capillar or semi-capillar dimension.

9. Material according to claim 7, characterized in that the tube (27) crossing the sphere-shaped element communicates at (29) with the interior of this element.

10. Material according to claim 7, characterized in that each element is formed from two half- spheres (21, 22) comprising means (23, 24, 25) for their mutual assembling.

11. Material according to claims 7 and 10, characterized in that the mutual assembling means are formed on the one hand, by an element (23) acting as a hinge and, on the other hand, by male (25) and female (24) elements.

12. Material according to claims 7 to 11, characterized in that the mutual assembling means are formed by tubes (27a, 27b) protruding from each half-sphere and engageable into each other.

13. Material according to one of claims 7 to 12, characterized by outer protrusions (30) preventing that two elements be joined side by side.

14. Material according to claims 7 and 13 characterized in that the protrusions are hollow and communicate with the interior of the elements.
